# EUROPÄISCHE PATENTSCHRIFT

(11) **EP 0 749 789 B1**
(45) Veröffentlichungstag und Bekanntmachung des Hinweises auf die Patenterteilung: **09.05.2001**
(21) Anmeldenummer: 96250133.4
(22) Anmeldetag: 14.06.1996
(51) Int. Cl.: B22D 11/14, B22D 11/18

(54) **Stranggiessanlage mit einem beheizbaren Mehrkammerofen mit ofenabhängiger Kokille**
Continuous casting machine with heatable multichamber furnace comprising a dependent mould
Machine de coulée continue avec four chauffable à chambres multiples comprenant une coquille dépendant du four

(30) Priorität: 22.06.1995 DE 19523715
(43) Veröffentlichungstag der Anmeldung: 27.12.1996
(73) Patentinhaber: SMS Demag AG, 40237 Düsseldorf (DE)
(72) Erfinder: Roller, Erling, Dr.-Ing., 45133 Essen (DE); Phillipps, Günter, 50767 Köln (DE)
(74) Vertreter: Presting, Hans-Joachim, Dipl.-Ing.

(56) Entgegenhaltungen:
- DE-A- 4 325 432
- FR-A- 2 310 176
- GB-A- 2 156 253
- US-A- 5 173 242
- PATENT ABSTRACTS OF JAPAN vol. 009, no. 256 (M-421), 15.Oktober 1985 & JP-A-60 106647 (KAWASAKI JUKOGYO KK), 12.Juni 1985,

## Beschreibung

Die Erfindung betrifft eine Horizontal-Stranggießanlage mit einem beheizbaren Mehrkammerofen, bestehend aus einer Druckkammer, die mit einer Kokillenkammer in Fließverbindung, steht und durch einen Einlaufkanal beschickbar ist, wobei zur Aufrechterhaltung eines konstanten metallostatischen Druckes in der Kokillenkammer die Druckverhältnisse in der Druckkammer in Abhängigkeit von ihrem Füllstand mit einer Druckerzeugungsvorrichtung geregelt werden, mit einer ofenabhängigen Kokillenanordnung, die mit der Kokillenkammer in Fließverbindung steht.

Eine aus der JP-A-60106647 bekannte gattungsgemäße Horizontal-Stranggießanlage betrifft die Wägung des Ofeninhaltes. Die Kokille ist nicht separat abgestützt, sondern mit dem Tundish fest verbunden.

Die GB-A-2156523 beschreibt eine "adjustabie connection" der Kokille zum Tundish in bezug auf die Strangabzugsachse. Zur Justierung wird eine Schraubenverbindung gelöst und danach wieder festgezogen.

Bekannt ist aus DE 43 25 432 eine Waagerecht-Stranggieß-Anlage mit einem als Druckkammer ausgebildeten Warmhaltegefäß, das durch einen Einlaufkanal mit der zu vergießenden Metallschmelze beschickt wird und aus dem die Metallschmelze über einen Abgußkanal entnommen und einer Kokille zugeführt wird. Das Warmhaltegefäß ist druckdicht mit einem Deckel verschlossen, an den eine Druckerzeugungseinrichtung angeschlossen ist.
Zur Aufrechterhaltung eines konstanten metallostatischen Druckes in der Kokille wird der Pegel der Metallschmelze im Abgußkanal konstantgehalten, indem die Druckverhältnisse im Warmhaltegefäß entsprechend seinem Füllungsgrad variiert werden. Dazu sind im Abgußkanal und im Warmhaltegefäß Badspiegel-Erfassungseinrichtungen vorgesehen, die in direkter Weise auf die mediale Grenzschicht zwischen dem von der Metallschmelze gefüllten und ungefüllten Volumen des Abgußkanals bzw. des Warmhaltegefäßes Bezug nehmen.
Aus der Erfahrung beim Betrieb derartiger Einrichtungen ist jedoch bekannt, daß mechanische, thermische oder elektrische Badspiegel-Erfassungseinrichtungen in derartiger Anordnung einerseits wegen der hohen Temperaturen und andererseits, insbesondere beim Vergießen von Schwermetallegierungen, wegen des auftretenden Schlackeanfalls sehr unzuverlässig sind.

Ein weiteres Problem bei der bekannten Stranggießanlage besteht darin, daß beim mehrsträngigen Stranggießen infolge unvermeidlicher thermischer Verformung des Ofengefäßes die Längsachsen der außenliegenden Kokillen in Gießrichtung einen in seiner Größe variablen, spreizenden Winkel zur untereinander parallelen Strangführung der Strangachsen einnehmen. Beim Abziehen der parallel geführten Stränge treten in den einzelnen Strängen unterschiedliche Strangabzugskräfte auf, die durch Querkräfte in Abhängigkeit der Winkellage der jeweiligen Kokille zur Strangabzugsrichtung hervorgerufen werden. Darüber hinaus wird die Strangqualität durch Gefügeveränderungen während des Erstarrungsprozesses negativ beeinflußt.

Der Erfindung liegt die Aufgabe zugrunde, eine Horizontal-Stranggießanlage der eingangs erwähnten Art anzugeben, bei der die Zuverlässigkeit der Füllstandsmessung verbessert wird.

Erfindungsgemäß wird diese Aufgabe mit den Mitteln des Patentanspruchs 1 gelöst.

Die Erfindung wird nachstehend am Beispiel einer Horizontal-Stranggießanlage näher erläutert. Dazu ist in Figur 1 eine schematisierte, teilweise geschnittene Darstellung einer Horizontal-Stranggießanlage gezeigt.

Bestandteil dieser Horizontal-Stranggießanlage ist ein druckgesteuerter Mehrkammerofen 1, der eine Druckkammer 3, die durch einen Einlaufkanal 2 mit der zu vergießenden Metallschmelze beschickt wird, und eine Kokillenkammer 4, die mit der Druckkammer 3 in Fließverbindung steht, aufweist.

Der Druckkammer 3 ist eine Druckerzeugungsvorrichtung 11 zugeordnet, mit der in Abhängigkeit vom Füllungsgrad des Mehrkammerofens 1 zur Aufrechterhaltung eines konstanten metallostatischen Druckes in der Kokillenkammer 4 der Gasdruck des schmelzefreien Volumens oberhalb des Badspiegels in der Druckkammer 3 geregelt wird.

Der Mehrkammerofen 1 ist auf einer Wägeeinrichtung 6 dynamisch gelagert, mit der das Bruttogewicht des Mehrkammerofens 1 erfaßt wird. Dabei ist dieses Bruttogewicht, das sich aus dem Leergewicht des betriebsbereiten Mehrkammerofens 1 und dem Gewicht der im Mehrkammerofen 1 befindlichen Metallschmelze zusammensetzt, ein Maß für den Füllungsgrad des Mehrkammerofens 1 und als solches Regelgröße für die Druckerzeugungsvorrichtung 11.

Die erfindungsgemäße Art der Meßgrößengewinnung für den Füllungsgrad des Mehrkammerofens 1 über die Wägeeinrichtung 6 ist unabhängig von Verkrustungen durch unvermeidliche Schlackenbildung in den Kammern 3 und 4. Dadurch wird die Messung zuverlässiger.

An dem Mehrkammerofen 1 ist eine Kokillenanordnung 5 angebaut. Diese Kokillenanordnung 5 kann aus einer Kokille, beispielsweise zum Gießen von Bändern, oder mehreren nebeneinandergeordneten Kokillen, beispielsweise zum mehrsträngigen Rundstrangguß, aufgebaut sein. Merkmal der Erfindung ist es, daß diese Kokillenanordnung 5 separat auf einen ofenunabhängigen Tragrahmen 10 montiert ist und über eine kompressible Dichtung 9 mit dem Mehrkammerofen 1 kraftschlüssig verbunden ist, wobei eine Fließverbindung zwischen der Kokillenanordnung 5 und der Kokillenkammer 4 des Mehrkammerofens 1 besteht.

Dabei wirkt zwischen der Kokillenanordnung 5 und dem Mehrkammerofen 1 eine horizontal gerichtete Kraft, die sich aus einer um die von einer Strangabzugseinrichtung 8 hervorgerufene Strangabzugskraft verminderte statische Anpreßkraft aus der kraftschlüssigen Verbindung der Kokillenanordnung 5 mit dem Mehrkammerofen 1 ergibt. Insbesondere beim permanent oszillierenden Strangabzug stellt sich dabei eine mittlere, im wesentlichen konstante Anpreßkraft ein. Die orthogonal dazu wirkende, vertikal gerichtete Gewichtskraft des Mehrkammerofens 1, die auf die Wägeeinrichtung 6 wirkt, bleibt dabei von dem Vorgang des Strangabzuges unbeeinflußt.

In besonderer Ausgestaltung der Erfindung ist bei diskontinuierlich intermittierendem Strangabzug vorgesehen, die Wägeeinrichtung 6 als Meßglied ausschließlich bei ruhender Strangabzugseinrichtung 8 zu aktivieren. Der diskontinuierliche intermittierende Strangabzug wird durch aufeinanderfolgende Zyklen mit den aufeinanderfolgenden Phasen Zug-Pause-Rückstoß-Pause gebildet, wobei die Pausen eine Dauer von mehreren Sekunden haben können. Während der Pausen ist die Kraft zwischen der Kokillenanordnung 5 und dem Mehrkammerofen 1 dynamikfrei und insoweit sind die Pausenphasen besonders vorteilhaft zur präzisen Bestimmung des Füllungsgrades des Mehrkammerofens 1 geeignet.
Für den Gießprozeß ist die für den Wägeprozeß erforderliche geringe vertikale Bewegung des Mehrkammerofens 1 bei wechselnden Füllungsgraden unerheblich, weil die Metallschmelze im fließfähigen Zustand durch die Dichtung 9 bis in die Kokillenanordnung eintritt und erst dort allmählich erstarrt.
Vorteilhafterweise wird dadurch das mit der Wägeeinrichtung 6 erfaßte Bruttogewicht um den im wesentlichen konstanten Gewichtsanteil der Kokillenanordnung 5 und den variablen Gewichtsanteil des Stranges 7 entlastet und somit das Verhältnis des Füllgewichtes der Metallschmelze zum Bruttogewicht zugunsten einer höheren Meßgenauigkeit verbessert.
Darüber hinaus ist durch Vermeidung einer starren mechanischen Kopplung zwischen dem Mehrkammerofen 1 und der Kokillenanordnung 5 gewährleistet, daß unvermeidbare, thermisch bedingte Verwerfungen der kokillenseitigen Wandung des Mehrkammerofens 1 nicht auf eine Lageveränderung der Kokillenachsen einer mehrsträngigen Gießanlage durchgreifen. Vielmehr werden derartige Verwerfungen durch die kompressible Dichtung 9 kompensiert, so daß unabhängig von thermischen Formänderungseffekten vor dem Gießbeginn parallel ausgerichtete Kokillenachsen einer mehrsträngigen Kokillenanordnung 5 auch während des Gießens ihre Parallelität beibehalten.

## Patentansprüche

1. Horizontal-Stranggießanlage mit einem beheizbaren Mehrkammerofen (1), bestehend aus einer Druckkammer (3), die mit einer Kokillenkammer in Fließverbindung steht und durch einen Einlaufkanal beschickbar ist, wobei zur Aufrechterhaltung eines konstanten metallostatischen Druckes in der Kokillenkammer die Druckverhältnisse in der Druckkammer in Abhängigkeit von ihrem Füllstand mit einer Druckerzeugungsvorrichtung(11) geregelt werden, mit einer ofenabhängigen Kokillenanordnung, die mit der Kokillenkammer in Fließverbindung steht, und wobei
die Kokillenanordnung (5) auf einem ofenunabhängigen Tragrahmen (10) statisch montiert ist, und
der Mehrkammerofen (1) dynamisch auf einer Wägeeinrichtungen (6) gelagert ist,
die als Meßglied mit der Druckerzeugungsvorrichtung (11) verbunden ist,
und die Kokillenanordnung (5) und der Mehrkammerofen (1) über eine kompressible Dichtung (9) miteinander verbunden sind.

2. Verfahren zum Betrieb einer Horizontal-Stranggießanlage nach Anspruch 1 dadurch gekennzeichnet,
daß bei diskontinuierlich intermittierendem Strangabzug die Wägeeinrichtung (6) als Meßglied ausschließlich bei ruhender Strangabzugseinrichtung (8) aktiv ist.

## Claims

1. A horizontal continuous casting installation with heatable multichamber furnace (1), consisting of a pressure chamber (3), which is in flow connection with a mould chamber and may be charged via an inlet channel, wherein the pressure ratios in the pressure chamber are adjusted by means of a pressure generating device (11) as a function of the filling level thereof in order to maintain a constant metallostatic pressure in the mould chamber, with a furnace-dependent mould arrangement, which is in flow connection with the mould chamber, and wherein
the mould arrangement (5) is mounted statically on a furnace-independent supporting frame (10) and
the multichamber furnace (1) is mounted dynamically on a weighing apparatus (6), which is connected as a measuring unit to the pressure generating device (11),
and the mould arrangement (5) and the multichamber furnace (1) are connected together via a compressible seal (9).

2. A method of operating a horizontal continuous casting installation according to claim 1,
characterised in that,
in the event of discontinuous, intermittent strand withdrawal, the weighing apparatus (6) is active as a measuring unit solely when the strand withdrawal apparatus (8) is stationary.

## Revendications

1. Installation de coulée continue horizontale, comportant un four à plusieurs chambres (1) pouvant être chauffé, constitué d'une chambre sous pression (3), qui est en liaison d'écoulement avec une chambre de coquille et peut être remplie par un canal d'entrée, les conditions de pression dans la chambre sous pression étant réglées de façon dépendant de son état de remplissage par un dispositif (11) engendrant de la pression, pour maintenir une pression métallostatique constante dans la chambre de coquille, comportant un agencement de coquille dépendant du four qui est en liaison d'écoulement avec la chambre de coquille, et l'agencement de coquille (5) étant monté, de façon statique, sur un bâti de support (10) indépendant du four, et le four à plusieurs chambres (1) étant monté de façon dynamique sur un dispositif de pesée (6), qui est relié, comme organe de mesure, au dispositif (11) engendrant de la pression, et l'agencement de coquille (5) et le four à plusieurs chambres (1) étant reliés ensemble par l'intermédiaire d'un joint étanche compressible (9).

2. Procédé pour mettre en oeuvre une installation de coulée continue horizontale selon la revendication 1,
caractérisé en ce que, dans le cas d'une extraction de barre intermittente discontinue, le dispositif de pesée (6), comme organe de mesure, est actif exclusivement lorsque le dispositif d'extraction de barre (8) est au repos.
